# EUROPÄISCHE PATENTSCHRIFT

(11) **EP 0 661 441 B1**
(45) Veröffentlichungstag und Bekanntmachung des Hinweises auf die Patenterteilung: **28.04.1999**
(21) Anmeldenummer: 94117063.1
(22) Anmeldetag: 28.10.1994
(51) Int. Cl.: F02M 39/00, F02B 67/00

(54) **Anordnung zur Befestigung einer Einspritzpumpe am Kurbelgehäuse einer Brennkraftmaschine**
Arrangement for fastening an injection pump to the crankcase of an internal combustion engine
Agencement pour la fixation d'une pompe d'injection au carter d'un moteur à combustion interne

(30) Priorität: 14.12.1993 AT 2525/93
(43) Veröffentlichungstag der Anmeldung: 05.07.1995
(73) Patentinhaber: STEYR NUTZFAHRZEUGE AG, A-4400 Steyr (AT)
(72) Erfinder: Unger, Rudolf, A-4400 Steyr (AT); Jelinek, Bernd, A-4300 St. Valentin (AT)

(56) Entgegenhaltungen:
- EP-A- 0 418 046
- DE-A- 1 776 072
- DE-C- 653 555
- DE-C- 824 723
- GB-A- 593 052
- PATENT ABSTRACTS OF JAPAN vol. 8, no. 253 (M-339) (1690) 20. November 1984 & JP-A-59 128 965 (YANMAR DIESEL K.K.) 25. Juli 1984

## Beschreibung

Die Erfindung betrifft eine Anordnung zur Befestigung einer Einspritzpumpe auf einer seitlich am Kurbelgehäuse einer Brennkraftmaschine gegebenen Konsole, mit Merkmalen gemäß dem Oberbegriff des Anspruchs 1.

Bei in Nutzfahrzeugen der Anmelderin eingebauten Brennkraftmaschinen erfolgt die Befestigung einer Einspritzpumpe - wie aus Fig. 2 ersichtlich - indirekt über eine Zwischenkonsole an einer am Kurbelgehäuse mit angegossenen Konsole. Die Einspritzpumpe ist dabei mit ihrem Sockel mittels Schrauben an der im Querschnitt T-förmigen Zwischenkonsole befestigt. Die Zwischenkonsole wiederum ist mit ihrem Vertikalsteg über Befestigungsschrauben an der Vertikalaußenlängsseite der kurbelgehäuseseitigen Konsole angeflanscht. Der T-Quersteg der Zwischenkonsole ist dabei frei, d. h. nicht an der Konsole oder anderen Teilen des Kurbelgehäuses aufliegend, angeordnet. Diese Einspritzpumpen-Lagerung erweist sich insofern als nachteilig, weil sie nur begrenzte Reaktionsdrehmomente der Einspritzpumpe aufzunehmen vermag, da die Anzahl der Befestigungsschrauben, mit denen die Zwischenkonsole an der Konsole des Kurbelgehäuses fixiert ist, begrenzt ist und eine zusätzliche Befestigung mangels Platz nicht möglich ist.

Ferner ist es aus der GB 593,052 A bekannt, an einer seitlich äußeren Anlagefläche am Kurbelgehäuse einer Brennkraftmaschine eine Konsole anzuflanschen, auf deren Oberseite wiederum eine Einspritzpumpe mit der vollen Breite ihres Sockels abgestützt und mittels Schrauben befestigt ist.

Ausgehend von der bekannten Lösung gemäß Fig. 2 ist es Aufgabe der Erfindung, demgegenüber für die Einspritzpumpe eine günstigere Anordnung und Befestigungsart zu schaffen, die unter Berücksichtigung der aus Platzgründen begrenzten Befestigungsmöglichkeiten trotzdem wesentlich höhere Reaktionsdrehmomente der Einspritzpumpe als die bisherige Lösung aufzunehmen vermag.

Diese Aufgabe ist erfindungsgemäß durch eine Anordnung zur Befestigung der Einspritzpumpe mit Merkmalen der im Anspruch 1 angegebenen Art gelöst.

Vorteilhafte Weiterbildungen und Ausgestaltungen dieser Lösung sind in den abhängigen Ansprüchen gekennzeichnet.

Durch die erfindungsgemäße Ausbildung der Konsole können von dieser in Erfüllung der aufgabengemäßen Forderung wesentlich höhere Reaktionsdrehmomente aufgenommen werden als von der eingangs erwähnten bisherigen Lösung, ohne daß konsolenseitig mehr Raum benötigt wurde.

Die erfindungsgemäße Konsole setzt sich zu etwa einer Hälfte aus einer am Kurbelgehäuse mitangegossenen Teilkonsole und einer daran zu befestigenden, eigens vorgefertigten weiteren Teilkonsole zusammen.

Nachstehend ist eine Ausführungsform der erfindungsgemäßen Lösung anhand von Fig. 1 noch näher erläutert.

Da mit modernen Einspritzpumpen sehr hohe Einspritzdrücke mit über 1000 bar erzeugt werden, was mit entsprechend hohen Drehmomenten einhergeht, ist eine entsprechend stabile Abstützung und Befestigung der Einspritzpumpe am Kurbelgehäuse einer Brennkraftmaschine notwendig. Bei der erfindungsgemäßen Lösung stützt sich eine Einspritzpumpe 2 mit ihrem Sockel 1 auf einer zweiteiligen Konsole, und zwar einesteils auf der Oberseite einer ersten, kurbelgehäuseseitigen Teilkonsole 3 und andernteils auf der Oberseite einer zweiten, L-förmigen Teilkonsole 4 ab. Die erste Teilkonsole 3 bildet mit dem Kurbelgehäuse 10 der Brennkraftmaschine ein gemeinsames Gußteil. Die zweite Teilkonsole 4 ist mit ihrem Vertikalsteg 5a seitlich an einer Vertikalaußenfläche 6 der Teilkonsole 3 mittels Schrauben 7 festgespannt. Der Sockel 1 der Einspritzpumpe 2 besitzt zwei parallel zueinander verlaufende Auflageflächen 1a und 1b, mit denen er einerseits auf der ersten Teilkonsole 3 und andrerseits auf der zweiten Teilkonsole 4 aufgelagert ist. Die seitliche Führung des Sockels 1 der Einspritzpumpe 2 gegenüber den Teilkonsolen 3, 4 ist durch an diesen ausgebildete Flächen 1c und 1d bewerkstelligt. Der Sockel 1 der Einspritzpumpe 2 ist mittels nicht näher dargestellter Schrauben 11 sowohl mit der ersten Teilkonsole 3 als auch der zweiten Teilkonsole 4 verbunden. Zur gegenseitigen Fixierung der beiden Teilkonsolen relativ zueinander sind Paßstifte 8 vorgesehen.

Durch die unmittelbare Auflagerung des Sockels 1 der Einspritzpumpe 2 auf den beiden Teilkonsolen 3, 4 können wesentlich höhere Reaktionsdrehmomente der Einspritzpumpe 2 aufgenommen werden. Die Schrauben 7 sind im Vergleich zur bekannten Lösung gemäß Fig. 2 weniger belastet, weil deren Abstand in vertikaler Richtung demgegenüber wesentlich größer ausgeführt werden kann.

## Patentansprüche

1. Anordnung zur Befestigung einer Einspritzpumpe (2) auf einer seitlich am Kurbelgehäuse (10) einer Brennkraftmaschine gegebenen Konsole (3, 4), auf deren Oberseite die Einspritzpumpe (2) mit ihrem bodenseitigen Sockel (1) unmittelbar über dessen volle Breite abgestützt und mittels Schrauben (11) befestigbar ist, wobei die Konsole (3, 4) aus einer seitlich abragend am Kurbelgehäuse (10) mit angegossenen ersten Teilkonsole (3) und einer seitlich an dieser abgestützten und befestigten zweiten Teilkonsole (4) besteht, dadurch gekennzeichnet, daß die zweite Teilkonsole (4) die erste Teilkonsole (3) so ergänzt, daß an dieser solchermaßen zusammengesetzten Konsole (3, 4) eine Konsolen-Oberseite für die Ablagerung des bodenseitigen Sockels (1) der Einspritzpumpe (2) einerseits auf einer ersten Oberseite der ersten Teilkonsole (3) und andererseits auf einer zweiten Oberseite der zweiten Teilkonsole (4) gegeben ist.

2. Anordnung zur Befestigung einer Einspritzpumpe (2) an einer Brennkraftmaschine nach Anspruch 1, dadurch gekennzeichnet, daß die zweite Teilkonsole (4) einen etwa L-förmigen Querschnitt mit einem Vertikalsteg (5a) und einem Quersteg (5b) aufweist und daß die Einspritzpumpe (2) mit ihrem Sockel (1) zu etwa einer Hälfte auf der ersten Oberseite der ersten Teilkonsole (3) und mit der etwa anderen Hälfte auf der zweiten Oberseite des Quersteges (5b) der zweiten Teilkonsole (4) abgestützt und befestigt ist, wobei die zweite Teilkonsole (4) mit ihrem Vertikalsteg (5a) seitlich an einer Vertikalaußenfläche (6) der ersten Teilkonsole (3) abgestützt und über Schrauben (7) an dieser befestigt ist.

3. Anordnung zur Befestigung einer Einspritzpumpe (2) an einer Brennkraftmaschine nach einem der vorhergehenden Ansprüche, dadurch gekennzeichnet, daß an der Unterseite des Sockels (1) der Einspritzpumpe (2) außenseitig parallel zueinander verlaufende Auflageflächen (1a, 1b) gegeben sind, mit denen die Einspritzpumpe (2) auf der Konsolen-Oberseite abgestützt ist und in deren Bereich auch die Verbindung zwischen Konsole (3, 4) und Einspritzpumpe (2) mittels der Schrauben (11) erfolgt.

4. Anordnung zur Befestigung einer Einspritzpumpe (2) an einer Brennkraftmaschine nach einem der vorhergehenden Ansprüche, dadurch gekennzeichnet, daß am Sockel (1) der Einspritzpumpe (2) in Längsrichtung zueinander parallele Außenflächen (1c, 1d) gegeben sind, mit denen die Einspritzpumpe (2) zwischen konsolenseitig gegebenen Flächen formschlüssig eingepaßt lagefixiert ist.

## Claims

1. Arrangement for attaching an injection pump (2) to a console (3, 4) located on one side of the crankcase (10) of an intemal combustion engine, on the top side of which console (3, 4) the injection pump (2) with its bottom-fitted base (1) is directly supported over the entire width of said base (1) and to which top side it can be attached by means of bolts (11), the console (3, 4) consisting of a first part console (3) laterally projecting from and also cast on to said crankcase (10) and of a second part console (4) laterally supported on and attached to said first part console (3), characterised in that the second part console (4) complements the first part console (3) in such a way that this console (3, 4) thus composed features a console top side provided for supporting the bottom-fitted base (1) of the injection pump (2), on the one hand, on a first top side of the first part console (3) and, on the other, on a second top side of the second part console (4).

2. Arrangement for attaching an injection pump (2) to an intemal combustion engine according to Claim 1, characterised in that the second part console (4) features an approximately L-shaped cross-section with a vertical web (5a) and a cross web (5b) and that approximately one half of the injection pump (2) with its base (1) is supported on and attached to the first top side of the first part console (3) and approximately the other half is supported on and attached to the second top side of the cross web (5b) of the second part console (4), the second part console (4) with its vertical web (5a) being supported laterally on a vertical outside face (6) of the first part console (3) and attached to this by means of bolts (7).

3. Arrangement for attaching an injection pump (2) to an intemal combustion engine according to one of the foregoing Claims, characterised in that the bottom side of the base (1) of the injection pump (2) features support faces (1a, 1b) running parallel to each other on the outside and supporting the injection pump (2) on the console top side and that the connection between console (3, 4) and injection pump (2) is established by means of bolts (11) in the area of said support faces (1a, 1b).

4. Arrangement for attaching an injection pump (2) to an internal combustion engine according to one of the foregoing Claims, characterised in that the base (1) of the injection pump (2) features external faces (1c, 1d) running parallel to each other in longitudinal direction, with which extemal faces (1c, 1d) the injection pump (2) is positively fitted in a fixed position between faces provided on the consoles.

## Revendications

1. Dispositif pour fixer une pompe d'injection (2) sur une console (3, 4) prévu latéralement sur le carter de vilebrequin (10) d'un moteur à combustion interne dont la face supérieure soutient la pompe d'injection (2) avec son socle (1) situé du côté du fond, directement sur toute sa largeur, la fixation se faisant par des vis (11),
la console (3, 4) étant formée d'une première partie de console (3) faisant corps avec le carter (10) et venant latéralement en saillie, ainsi qu'une seconde partie de console (4), appuyée latéralement contre la première partie et fixée à celle-ci,
caractérisé en ce que
la seconde partie de console (4) complète la première partie de console (3) pour que l'ensemble ainsi formé (3, 4) définit une face supérieure de console pour recevoir le socle (1) du côté du fond de la pompe d'injection (2), d'une part, sur une première face supérieure de la première partie (3) de la console, et, d'autre part, sur une seconde face supérieure de la seconde partie de console (4).

2. Dispositif de fixation d'une pompe d'injection (2) sur un moteur à combustion interne (1) selon la revendication 1,
caractérisé en ce que
la seconde partie de console (4) a une section sensiblement en forme de L avec une branche verticale (5a) et une branche transversale (5b) et la pompe d'injection (2) est appuyée et fixée avec son socle (1) sensiblement pour moitié sur la première face supérieure de la première partie de console (3) et sensiblement avec l'autre moitié sur la seconde face supérieure de la traverse (5b) de la seconde partie de console (4), la seconde partie (4) s'appuie avec sa branche verticale (5a) latéralement contre une surface verticale extérieure (6) de la première partie de console (3) et est fixée à celle-ci par des vis (7).

3. Dispositif de fixation d'une pompe d'injection (2) sur un moteur à combustion interne selon l'une quelconque des revendications précédentes,
caractérisé en ce que
sur la face inférieure du socle (1) de la pompe d'injection (2), sur le côté extérieur, il y a des surfaces d'appui (1a, 1b) parallèles, avec lesquelles la pompe d'injection (2) s'appuie sur la face supérieure de la console et à cette zone se réalise également la liaison entre la console (3, 4) et la pompe d'injection (2) avec des vis (11).

4. Dispositif de fixation d'une pompe d'injection (2) sur un moteur à combustion interne selon l'une quelconque des revendications précédentes,
caractérisé en ce que
le socle (1) de la pompe d'injection (2) comporte des surfaces extérieures (1c, 1d), parallèles dans la direction longitudinale, avec lesquelles la pompe d'injection (2) est fixée en position, de manière adaptée par la forme, entre les surfaces données du côté de la console.
